# EUROPÄISCHE PATENTSCHRIFT

(11) **EP 0 893 576 B1**
(45) Veröffentlichungstag und Bekanntmachung des Hinweises auf die Patenterteilung: **03.12.2003**
(21) Anmeldenummer: 98810441.0
(22) Anmeldetag: 14.05.1998
(51) Int. Cl.: F01D 5/02, F01D 5/06

(54) **Verbindung von rotierenden Bauteilen**
Connection of rotating elements
Connexion d' éléments rotatifs

(30) Priorität: 03.07.1997 DE 19728345
(43) Veröffentlichungstag der Anmeldung: 27.01.1999
(73) Patentinhaber: ALSTOM (Switzerland) Ltd, 5401 Baden (CH)
(72) Erfinder: Alkelin, Harry, 61245 Finspong (SE); Fryklund, Mikael, 60219 Norrköping (SE); Nilsson, Roland, 61233 Finspong (SE); Thörnblad, Per, 60237 Norrköping (SE); Wettstein, Hans, Dr., 5442 Fislisbach (CH)

(56) Entgegenhaltungen:
- EP-A- 0 028 217
- US-A- 3 713 676
- US-A- 4 247 256
- US-A- 4 836 750
- US-A- 5 503 490

## Beschreibung

### Technisches Gebiet

Die Erfindung betrifft eine kraft- und formschlüssige Verbindung von rotierenden Bauteilen gemäss Oberbegriff des unabhängigen Patentanspruchs.
Solche Verbindungen finden sich beispielsweise beim Zusammenfügen von Rotorscheiben von thermisch hochbelasteten Gasturbinen.

### Stand der Technik

Der Rotor einer Turbomaschine besteht im allgemeinen aus mehreren Rotorscheiben, welche axial aneinandergereiht und konzentrisch ausgerichtet sind. Diese Rotorscheiben sind durch einen oder mehrere Zuganker miteinander verspannt und bilden so eine kompakte Einheit. Für den Betrieb einer Turbomaschine ist erforderlich, dass die Rotoren eine sehr hohe axiale Steifheit und Zentrierung [Rundlauf] aufweisen, das heisst, dass sich in den verschiedenen Betriebszuständen keine instabilen Zustände, Vibrationen oder azentrischer Lauf durch Schwerpunktsverlagerungen ergeben können, dies trotz der unvermeidlichen unterschiedlichen Wärmeausdehnungskoeffizienten der angewandten unterschiedlichen Materialien. Um solche Versetzungen der Rotorteile gegeneinander zu vermeiden, kann an den Stirnflächen der Rotorscheiben eine Hirth-Verzahnung angeordnet sein. Die Herstellung derselben ist jedoch sehr teuer und erfordert hochgenaue Maschinen. Andere Massnahmen, wie kurze Zapfen etc. konnten in der Praxis eine Versetzung von Rotorteilen gegeneinander und somit unrunden Lauf, welcher zur Zerstörung von Rotor und Stator führen kann, nicht verhindern.
Eine form- und kraftschlüssige Verbindung von aus unterschiedlichen Materialien aufgebauten Rotorteilen, in der die Gefahr eines Versetzens gering ist, aber gleichzeitig eine mechanische Überbeanspruchung durch das unterschiedliche Wärmeausdehnungsverhalten der Bauteile vermieden wird, stellt US 3713676 vor. Zu diesem Zweck werden Endflansche der zu verbindenden Rotorteile mittels Zentriersitz zusammengefügt. Mit Hilfe eines Einsatzkörpers wird der radial innere Zentrierversatz des beteiligten Rotorteils mit dem höheren Wärmeausdehnungskoeffizienten mit einer radialen Kraft beaufschlagt und dabei vorgespannt und vordeformiert. Beim Hochfahren in den Betriebszustand wird das vorgespannte und vordeformierte Rotorteil aufgrund der geringeren Wärmeausdehnung des Einsatzes entspannt. Dies verringert die Gefahr eines Materialbruchs unter Betriebsbedingungen. Die permanente Spannung und Deformation, der das Material unterliegt, führt zu Ermüdungserscheinungen, in deren Folge die Gefahr einer Dejustierung unter Betriebsbedingungen wiederum zunimmt.

### Darstellung der Erfindung

Die Erfindung versucht, diese Nachteile zu vermeiden. Es liegt ihr die Aufgabe zugrunde, eine kraft- und formschlüssige Verbindung von rotierenden Bauteilen zu schaffen, welche so ausgebildet ist oder so nachgerüstet werden kann, dass eine betriebsbedingte Dejustierung [Verdrehung oder Verschiebung] von Bauteilen durch einen erhöhten Widerstand gegen axiale Verschiebungen vermieden wird.

Bei einer Verbindung der eingangs genannten Art wird dies mit den kennzeichnenden Merkmalen des unabhängigen Patentanspruchs erreicht.
Weitere Merkmale und Vorteile ergeben sich aus den Unteransprüchen.

Der Grundgedanke der Erfindung besteht also darin, bei einer kraft- und formschlüssigen Verbindung axial vorgespannter rotierender Bauteile, welche im Bereich der Verbindung während der Rotation ein unterschiedliches Dehnungsverhalten aufweisen, mittels eines gestuften Zentriersitzes, welcher zumindest einen positiven, hervorstehenden Zentrierversatz und einen negativen, eingezogenen Zentrierversatz umfasst sowie einen Einlagering, welcher eine radiale Kraft auf den positiven Zentrierversatz ausübt, das Bauteil mit dem negativen Zentrierversatz und den Einlagering aus einem Werkstoff zu fertigen, welcher einen höheren Wärmeausdehnungskoeffizienten aufweist als der Werkstoff des Bauteiles mit dem positiven Zentrierversatz, in dem der Einlagering untergebracht ist.
Diese Massnahme gewährleistet anlässlich der Rotation ein Anpressen des innenliegenden Bauteils gegen das aussenliegende Bauteil und damit einen erhöhten Widerstand gegen axiale Verschiebungen.

### Kurze Beschreibung der Zeichnung

In der Zeichnung sind zwei Ausführungsbeispiele der Erfindung anhand einer Anwendung bei Gasturbinen vereinfacht dargestellt.
Es zeigen:
- Fig. 1: schematisch Ausschnitte von zwei benachbarten Rotorscheiben in einer ersten Ausführungsform;
- Fig. 2: schematisch Ausschnitte von zwei benachbarten Rotorscheiben in einer zweiten Ausführungsform;
- Fig. 3: den Zentriersitz aus Fig. 1 in vergrösserter Ansicht.

Es sind nur die für das Verständnis der Erfindung wesentlichen Elemente gezeigt; insbesondere sind nicht der an sich bekannte und unveränderte Teil des Rotors oder andere Rotoreinzelheiten dargestellt. Funktionsgleiche Teile sind bei den verschiedenen Beispielen mit den gleichen Bezugszeichen bezeichnet.

### Weg zur Ausführung der Erfindung

Nachstehend sind die rotierenden Bauteile 1 und 2 als Rotorscheiben 1 respektive 2 bezeichnet. Bei einem Rotor für Turbomaschinen sind die einzelnen Rotorscheiben 1, 2 axial aneinandergereiht und durch wenigstens einen (in den Figuren nicht dargestellten) Zuganker konzentrisch miteinander verspannt. Die durch die Zuganker bedingten Spannkräfte ergeben eine kraftschlüssige Verbindung der Rotorscheiben. Es kann jedoch Betriebszustände geben, in welchen diese von den Spannkräften herrrührenden Reibkräfte nicht ausreichen, um eine Dejustierung der Rotorscheiben gegeneinander zu verhindern. Dies kann insbesondere der Fall sein, wenn die Rotorscheiben während der Rotation unterschiedliches Dehnungsverhalten aufweisen, unter anderem, weil sie aus verschiedenen Materialien bestehen.

Deshalb ist gemäss Fig. 1 bei einer ersten Ausführungsform eines Rotors zusätzlich zur kraftschlüssigen Verbindung der benachbarten Rotorscheiben eine radial wirksame form- und kraftschlüssige Verbindung als Sperre gegen radiale Achsversetzungen vorgesehen. Diese form- und kraftschlüssige Verbindung ist als Zentriersitz 3 ausgebildet, welcher zwischen je zwei aneinanderliegenden Rotorscheiben vorgesehen und durch einen Einlagering 7 vorgespannt ist. Dabei weist der Zentriersitz auf den beiden benachbarten Rotorscheiben die Form einer umlaufenden, konzentrischen Stufe auf mit einem positiven, hervorstehenden Zentrierversatz 4 am Rotorteil 1 und einem negativen, eingezogenen Zentrierversatz 5 am Rotorteil 2.

Der Einlagering 7 ist an der relativ zum Zentriersitz innenliegenden Rotorscheibe 1 angeordnet, und zwar in einem Hohlraum 6. Er ist vorgespannt, was anlässlich der Montage durch thermisches Schrumpfen erfolgen kann. Anlässlich der Rotation presst er infolge der massenbedigten Fliehkraft die relativ zum Zentriersitz 3 innenliegende Rotorscheibe 1 gegen die aussenliegende Rotorscheibe 2 und bewirkt damit eine form- und kraftschlüssige Verbindung. Die positiven und negativen Zentrierversatze 4, 5 dieses Zentriersitzes weisen im wesentlichen eine zylindrische Kontaktfläche 8 auf, welche konzentrisch zur Rotorache liegt. Selbstverständlich ist auch eine leicht konische Ausrichtung der Kontaktfläche 8 möglich. Der Zentriersitz verhindert eine radiale Verschiebung und durch die Anpresskraft wird zudem ein erhöhter Widerstand gegen axiale Verschiebungen der Rotorscheiben gegeneinander erzielt. Solche Verschiebungen können durch die Wärmedehnungen und die Wärmespannungen bei den hohen Betriebstemperaturen der Gasturbinen verursacht werden.

Der Zentriersitz 3 ist gemäss Fig. 3 sowohl vor als auch hinter der Kontaktfläche 8 mit konkaven Freistichen 10 versehen. Deren der Kontaktfläche zugewandten Ausrundungen enden innerhalb der Kontaktfläche. Mit dieser Massnahme kann der materialinterne mechanische Spannungsverlauf so geändert werden, dass die Zonen der grössten mechanischen Belastung, d.h. des grössten Spannungsgradienten aus dem Bereich der Kontaktfläche 8 verlagert werden. Gleichzeitig werden diejenigen Zonen der Rotorteile 1 oder 2, in denen unter bestimmten Betriebsbedingungen rissöffnende und damit risswachstumsfördernde oberflächenparallele Zugpannungen auftreten können, dem Berührungsbereich des jeweils andern Rotorteils 1 oder 2 entzogen, damit dort keine Fretting-Risse entstehen können. Desweiteren wird durch die Überdeckung der Vorderkante des Freistiches des jeweils anderen Rotorteils durch eine die zu erwartenden Relativbewegungen und Einbautoleranzen übersteigende Verlängerung der Kontaktflächen beider Rotorteile erreicht, dass unter den erwähnten bestimmten Betriebsbedingungen im Berührungsbereich nur noch riss-schliessende und damit risswachstums-verhindernde oberflächenparallele Druckspannungen entstehen. In einer weiteren Ausführungsform kann die gegenseitige Zentrierung der Rotorscheiben über zwei konische Sitze erfolgen. Sinnvoll ist dann eine doppelkonische Ausbildung des Zentriersitzes 3 mit einer entsprechenden doppelkonisch verlaufenden Kontaktfläche 9. Die Toleranzen werden dabei so gewählt, dass während des Betriebes jeweils eine dieser konischen Flächen voll belastet ist, während die Versatze der anderen konischen Fläche nur teilweise in Kontakt sind.

Bei einer bevorzugten Ausführungsform ist vorgesehen, dass der Einlagering 7 nicht vollflächig, sondern nur mit einem Teil seiner äusseren Oberfläche an der Rotorscheibe 1 anliegt. Dies kann dadurch erzielt werden, indem der Ring mit einem Bund 11 versehen wird. Der Bund ist in seinem Durchmesser und seiner axialen Erstreckung so bemessen, dass er beidseitig vom Bund einen kleinen Spalt 12 zwischen Ring 7 und Rotorscheibe 1 generiert. Die nunmehr kleinere Angriffsfläche bewirkt eine günstige, reduzierte Wärmeübertragung von der Rotorscheibe auf den Einlagering.

Wird davon ausgegangen, dass die Rotorscheibe 1 - in deren Hohlraum 6 der Einlagering 7 untergebracht ist - aus einem ferritischem Stahl mit niedrigerem Ausdehnungskoeffizienten besteht und die Rotorscheibe 2 aus einem austenitischen Stahl mit höheren Ausdehnungskoeffizienten, so wird als Werkstoff für den Einlagering 7 vorzugsweise ebenfalls ein Werkstoff mit höheren Ausdehnungskoeffizienten gewählt. Im Falle von thermisch hochbelasteten Gasturbinen sind diese Materialkombinationen für die Rotorscheiben 1 und 2 durchaus üblich.

### Bezugszeichenliste

- 1: rotierendes Bauteil, Rotorscheibe
- 2: rotierendes Bauteil, Rotorscheibe
- 3: Zentriersitz
- 4: positiver Zentrierversatz
- 5: negativer Zentrierversatz
- 6: Hohlraum von 1
- 7: Einlagering
- 8: zylindrische Kontaktfläche
- 9: doppelkonische Kontaktfläche
- 10: Freistich
- 11: Bund auf 7
- 12: Spalt

## Patentansprüche

1. Kraft- und formschlüssige Verbindung axial vorgespannter, rotierender Bauteile (1;2), welche im Bereich der Verbindung während der Rotation unterschiedliches Dehnungsverhalten aufweisen, mittels eines gestuften Zentriersitzes (3), welcher zumindest einen positiven, hervorstehenden Zentrierversatz (4) und einen negativen, eingezogenen Zentrierversatz (5) umfasst sowie einen Einlagering (7), welcher eine radiale Kraft auf den positiven Zentrierversatz (4) ausübt, **dadurch gekennzeichnet, dass** das Bauteil (2) mit dem negativen Zentrierversatz (5) und der Einlagering (7) aus einem Werkstoff bestehen, welcher einen höheren Wärmeausdehnungskoeffizienten aufweist als der Werkstoff des Bauteiles (1) mit dem positiven Zentrierversatz (4), in dem der Einlagering (7) untergebracht ist.

2. Verbindung nach Anspruch 1, **dadurch gekennzeichnet, dass** der Einlagering (7) mit einem Bund (11) an dem mit ihm zusammenwirkenden Bauteil (1) anliegt.

3. Verbindung nach Anspruch 1, **dadurch gekennzeichnet, dass** der Einlagering (7) vorgespannt ist.

4. Verbindung nach Anspruch 1, **dadurch gekennzeichnet, dass** der Zentrierversatz (4, 5) des Zentriersitzes (3) zumindest annähernd zylindrisch oder leicht konisch ausgebildet ist.

5. Verbindung nach Anspruch 4, **dadurch gekennzeichnet, dass** der Zentriersitz (3) sowohl vor als auch hinter der Kontaktfläche (8) mit konkaven Freistichen (10) versehen ist, deren der Kontaktfläche zugewandte Ausrundungen innerhalb der Kontaktfläche enden.

6. Verbindung nach Anspruch 1, **dadurch gekennzeichnet, dass** der Zentriersitz (3) eine doppelkonische Kontaktfläche (9) aufweist.

## Claims

1. Friction and form-grip connection of axially prestressed, rotating components (1; 2), which have different expansion behaviour in the region of the connection during rotation, by means of a stepped centring seat (3) which comprises at least one positive, projecting centring offset (4) and at least one negative, indented centring offset (5) and also an insert ring (7) which exerts a radial force on the positive centring offset (4), **characterized in that** the component (2) having the negative centring offset (5) and the insert ring (7) are made of a material which has a higher coefficient of thermal expansion than the material of the component (1) having the positive centring offset (4), in which the insert ring (7) is accommodated.

2. Connection according to Claim 1, **characterized in that** the insert ring (7) bears with a collar (11) against the component (1) interacting with it.

3. Connection according to Claim 1, **characterized in that** the insert ring (7) is prestressed.

4. Connection according to Claim 1, **characterized in that** the centring offset (4, 5) of the centring seat (3) is designed to be at least approximately cylindrical or slightly conical.

5. Connection according to Claim 4, **characterized in that** the centring seat (3), both in front of and behind the contact surface (8), is provided with concave undercuts (10), whose rounded portions facing the contact surface end inside the contact surface.

6. Connection according to Claim 1, **characterized in that** the centring seat (3) has a double-conical contact surface (9).

## Revendications

1. Connexion par adhérence et par engagement positif de composants rotatifs précontraints axialement (1 ; 2) qui présentent pendant la rotation, dans la région de la connexion, un comportement de dilatation différent, au moyen d'un siège de centrage étagé (3) qui comprend au moins un déport de centrage (4) positif saillant et un déport de centrage (5) négatif en retrait ainsi qu'un anneau d'insertion (7) qui exerce une force radiale sur le déport de centrage positif (4), **caractérisée en ce que** le composant (2) avec le déport de centrage négatif (5) et l'anneau d'insertion (7) se composent d'un matériau qui présente un coefficient de dilatation thermique plus élevé que le matériau du composant (1) avec le déport de centrage positif (4), dans lequel l'anneau d'insertion (7) est placé.

2. Connexion selon la revendication 1, **caractérisée en ce que** l'anneau d'insertion (7) s'applique avec un épaulement (11) contre le composant (1) coopérant avec lui.

3. Connexion selon la revendication 1, **caractérisée en ce que** l'anneau d'insertion (7) est précontraint.

4. Connexion selon la revendication 1, **caractérisée en ce que** le déport de centrage (4, 5) du siège de centrage (3) est réalisé avec une forme au moins approximativement cylindrique ou légèrement conique.

5. Connexion selon la revendication 4, **caractérisée en ce que** le siège de centrage (3) est pourvu, devant et derrière la surface de contact (8), de dégagements par rainures concaves (10), dont les arrondis tournés vers la surface de contact se terminent à l'intérieur de la surface de contact.

6. Connexion selon la revendication 1, **caractérisée en ce que** le siège de centrage (3) présente une surface de contact (9) à double conicité.
